# EUROPÄISCHE PATENTANMELDUNG

(11) **EP 1 610 297 A1**
(43) Veröffentlichungstag der Anmeldung: **28.12.2005**
(21) Anmeldenummer: 04014759.7
(22) Anmeldetag: 23.06.2004
(51) Int. Cl.: G09G 3/38

(54) **Ansteuerung elektrochromer Displays mit reduziertem Übersprechen**

(71) Anmelder: SIEMENS AKTIENGESELLSCHAFT, 80333 München (DE)
(72) Erfinder: Werner, Marco, 81475 München (DE)

(57) **Zusammenfassung**

Die Erfindung betrifft ein Verfahren zum pixelindividuellen Färben und / oder Entfärben bei einer aus elektrochromen Pixeln aufgebauten Anzeigeeinrichtung, bei dem jeweils ein Ladungsübertrag durch Übersprechen auf ein Pixel quantitativ bestimmt und von der auf dieses Pixel zu bringenden / von diesem Pixel abzuziehenden Ladungsmenge subtrahiert wird.

## Beschreibung

Die Erfindung betrifft ein Verfahren zum pixelindividuellen Färben und / oder Entfärben bei einer aus elektrochromen Pixeln aufgebauten Anzeigeeinrichtung.

Solche elektrochrome Pixel beziehungsweise Zellen basieren auf der chemischen Oxidation beziehungsweise Reduktion von elektrochromen Materialien, die je nach chemischem Zustand ihre Farbe ändern. Die Oxidation beziehungsweise Reduktion kann durch einen Stromfluss durch die Zelle gesteuert werden, wobei die Farbänderung ähnlich dem Auf- beziehungsweise Entladen eines Kondensators erfolgt.

Zur Realisierung einer Anzeigeeinrichtung sind die Pixel matrixförmig angeordnet. Die Ansteuerung der Pixel in der Anzeigeeinrichtung erfolgt beispielsweise durch eine Passivmatrix-Ansteuerung, wobei sich das elektrochrome Material zwischen zwei Elektroden befindet. Bei der (Passivmatrix-) Ansteuerung tritt durch die elektrische Verkettung benachbarter Bildpunkte wie auch durch die räumliche Ladungsträger-Diffusion ein Übersprechen auf. Dieses Übersprechen reduziert den maximal erreichbaren Kontrast zwischen benachbarten Pixeln beziehungsweise Zellen. Besonders bei metastabilen Displays könne sich über längere Zeiträume unerwünschte Ladungsmengen auf einzelnen Pixeln ansammeln, die die Darstellung der eigentlichen Information stören.

Eine Ansteuerung mit einer Aktivmatrix hat Kostennachteile.

Bei den bekannten LC-Displays wird durch die vergleichsweise hohe Auffrischrate das zeitliche Übersprechen verdeckt. Bei den LC-Displays wird ca. 50 bis 60 mal pro Sekunde der Bildinhalt aufgefrischt. Bei den elektrochromen Zellen geschieht das Auffrischen beispielsweise alle 10 bis 20 Sekunden.

In der einzigen Figur ist zur Erläuterung ein Verfärbungs-Ladungsdiagramm elektrochromer Zellen oder Pixel dargestellt. Das selbsterklärende Diagramm zeigt eine Kenlinie K für die Abhängigkeit einer Farbe F des Pixels von der gespeicherten Ladung Q. Hierbei ist das elektrochrome Material in einer Passivmatrix zwischen einer Sichtelektrode SE und einer Rückelektrode RE angeordnet, wobei die Elektroden SE RE die von der Polarität der gespeicherten Ladung Q abhängige Farbe F aufweisen. Momentan gebräuchliche Farbkombinationen sind gelb-blau, gelb-rot oder blau zu weiss.

Diese elektrochromen Zellen sind metastabil d.h. der zuletzt erreichte Zustand wird über einen längeren Zeitraum beibehalten. Innerhalb des Ladungsbereiches einer Zelle ist nur ein bestimmter Bereich NB nutzbar, der durch die Nulllinie und einen Maximalwert Qmax für die Ladung Q bestimmt ist.

Der Erfindung liegt die Aufgabe zugrunde die vorstehend beschriebenen Probleme zu beseitigen.

Diese Aufgabe wird erfindungsgemäss durch die im Patentanspruch 1 oder 2 angegebenen Merkmale gelöst.

Im folgenden wird die Erfindung anhand eines Ausführungsbeispieles näher beschrieben.

Das Übersprechen ist insbesondere bei elektrochromen Pixeln abhängig vom Ladungszustand des Pixels selbst, vom Ladungszustand der benachbarten Pixel, von den elektrischen Widerständen der verwendeten Elektroden, von der Zeit sowie von der Spannungs-Ladungs-Charakteristik des verwendeten Displaymaterials.

Erfindungsgemäß wird mit Mitteln der Bildverarbeitung für jedes einzelne Pixel eine Abschätzung des zu erwartenden Übersprechens durchgeführt. Grundlage hierfür ist der darzustellende Bildinhalt sowie die vorstehend angeführten Einflüsse für das Übersprechen. Weiter wird wiederum pixelindividuell das zu erwartende Übersprechen auf elektrischem Weg kompensiert.

Durch eine quantitative Bestimmung des Übersprechens, das heisst letztlich der zu erwartenden Verfärbung der benachbarten Pixel, kann sozusagen durch eine entsprechende Rückkopplung auf den Bildinhalt über Bildverarbeitungsalgorithmen das Übersprechen kompensiert werden. Dazu wird für jedes einzelne Pixel beziehungsweise Zelle der Betrag des erwarteten Übersprechens bestimmt und von dem auf dem Display anzuzeigenden Sollwert (der Spannung beziehungsweise der Ladungsmenge) subtrahiert. Der resultierende Wert (der Spannung beziehungsweise der Ladungsmenge) wird dann für das entsprechende Pixel auf dem Display ausgegeben.

Das wechselseitige Übersprechen zwischen den Pixeln bewirkt einen Ladungsübertrag von den geladenen auf die zumindest weniger geladenen Pixel (Zielpixel). Andrerseits bewirkt das Übersprechen einen Ladungsverlust für das stärker geladene Pixel (Quellpixel). Der Ladungsübertrag auf das Zielpixel wird quantitativ bestimmt und die entsprechende Ladungsmenge von der gewünschten Ladung subtrahiert. Der Ladungsverlust beim Quellpixel wird ebenfalls quantitativ bestimmt und die entsprechende Ladungsmenge zur gewünschten Ladung addiert.

Analog hierzu muss bei einem Entfärben eines Pixels eine durch das Übersprechen auf diesem Pixel zusätzlich aufgebrachte Ladungsmenge ebenfalls entladen werden.

Eine grösstmögliche Kontraststeigerung wird durch eine Kompensation des Übehrsprechens beim Zielpixel und beim Quellpixel erreicht. Hierdurch ist das wechselseitige Übersprechen zwischen allen Pixeln nahezu optimal ausgeglichen.

## Patentansprüche

1. Verfahren zum pixelindividuellen Färben und / oder Entfärben bei einer aus elektrochromen Pixeln aufgebauten Anzeigeeinrichtung,
bei dem jeweils ein Ladungsübertrag durch Übersprechen auf ein Pixel quantitativ bestimmt und von der auf dieses Pixel zu bringenden / von diesem Pixel abzuziehenden Ladungsmenge subtrahiert wird.

2. Verfahren zum pixelindividuellen Färben und / oder Entfärben bei einer aus elektrochromen Pixeln aufgebauten Anzeigeeinrichtung,
bei dem jeweils ein Ladungsentzug von einem Pixel durch Übersprechen quantitativ bestimmt und zu der auf dieses Pixel zu bringenden / von diesem Pixel abzuziehenden Ladungsmenge addiert wird.
